# DEMANDE DE BREVET EUROPEEN

(11) **EP 1 279 884 A1**
(43) Date de publication de la demande: **29.01.2003**
(21) Numéro de dépôt: 02291884.1
(22) Date de dépôt: 25.07.2002
(51) Int. Cl.: F17C 1/12, F17C 3/04, F17C 13/00, F16L 59/14

(54) **Dispositif d'isolation de fond de réservoir**

(30) Priorité: 27.07.2001 FR 0110083
(71) Demandeur: Cryospace l'air liquide aerospatiale, 78133 Les Mureaux Cédex (FR)
(72) Inventeur: Borromée, Alain, 78150 Le Chesnay (FR); Cargnello, Rémo, 78130 Les Mureaux (FR); Duval, Arnaud, 95490 Vauréal (FR)
(74) Mandataire: Ilgart, Jean-Christophe

(57) **Abrégé**

L'invention concerne un dispositif d'isolation de fond de réservoir comprenant un ensemble matelassé formé d'un tissu cryotechnique (35) et d'au moins une couche de feutre (36) de manière à former un matelas de gaz isolant à la surface dudit fond de réservoir, et une armature (37) de fixation dudit ensemble sur le fond du réservoir.

## Description

### Domaine technique

La présente invention concerne un dispositif d'isolation de fond de réservoir, par exemple cryogénique.

### Etat de la technique antérieure

Le domaine de l'invention est celui des dispositifs d'isolation de fond de réservoir, constitués d'un matelas de feutre et de tissu, utilisés contre les échanges thermiques de convection et de rayonnement, pour assurer, par exemple, l'isolation thermique de réservoirs cryogéniques utilisés dans le domaine aéronautique et spatial.

De manière connue, comme illustré à la figure 1, l'isolation d'un fond de réservoir cryogénique 10, y compris la porte de visite, peut être constituée d'un matelas formé d'une ou plusieurs couches de feutre 14, recouvertes d'une couche ("liner") aluminisée 15. Ce matelas est maintenu, en général, par des pions de fixation 18 collés sur le fond du réservoir.

La figure 1A illustre, ainsi, une vue de dessous, la figure 1B illustre une vue en coupe selon la coupe AA représentée sur la figure 1A, et la figure 1C illustre une vue de détail d'un tel dispositif d'isolation de l'art connu positionné sur un fond de réservoir cryogénique. Le fond du réservoir 10 comporte une calotte sphérique de fond 11, et est muni d'une porte de visite 12. Des secteurs 13 d'un matelas, formé d'une couche de feutre 14, par exemple de dacron, et d'une couche aluminisée 15, sont disposés sur ce fond de réservoir. Ces secteurs 13 sont fixés sur ledit fond au moyen des pions de fixation 18 collés sur celui-ci et de fixations de tige lisse 19, et sont reliés entre eux par des joints soudés 20.

Un tel dispositif de l'art connu permet de maîtriser l'épaisseur du matelas assurant l'isolation thermique. Mais il est d'une mise en oeuvre complexe et coûteuse : Le montage d'un tel dispositif demande beaucoup de temps d'intégration et engendre de ce fait des cycles de production qui peuvent être longs. De plus, il ne peut pas être intégré sur le fond d'un réservoir en une seule opération.

Plus précisément les inconvénients des dispositifs d'isolation de ce type sont les suivants :
- un traitement de surface du fond de réservoir 10 est nécessaire afin de coller les pions de fixations 18,
- le temps entre le traitement de surface et le collage des pions de fixation 18 étant court, l'application d'un primaire de collage sur le fond de réservoir 10 est indispensable, ce qui conduit à des manutentions du réservoir dans une salle de projection prévue à cet effet,
- le collage des pions de fixation 18 est une opération de production difficile à réaliser à cause de leur quantité et de leur maintien en pression sur le fond du réservoir 10 pendant toute la phase de polymérisation de la colle,
- chaque dispositif d'isolation est intégré par secteurs et fixé en de multiples endroits du fond de réservoir 10,
- les câbles électriques, qui cheminent sous le dispositif, doivent être fixés au préalable sur ledit fond, ce qui nécessite des opérations d'intégration et de définition spécifiques à leur maintien,
- certains pions de fixation 18 risquent de se décoller à cause de la combinaison de mise en froid et de mise en pression du réservoir ; des contrôles systématiques sont donc nécessaires,
- un tel dispositif d'isolation ne peut pas être conçu en un seul élément, et ne se monte donc pas en une seule opération d'intégration sur un fond de réservoir,
- la pose d'un tel dispositif d'isolation s'effectue à un stade de production bien défini dans le cycle d'intégration, et de ce fait, ne peut pas, dans le cas d'isolation d'un réservoir cryogénique de lanceur, se monter en zone de lancement en cas de défaut d'approvisionnement,
- l'utilisation de produits de collage nécessite un suivi de ces produits soumis à péremption.

L'objet de l'invention est de pallier ces inconvénients en proposant un dispositif d'isolation thermique de fond de réservoir, par exemple cryogénique, qui n'aie pas recours à des techniques de collage ou de serrage, et qui permette une production en série à un coût industriel raisonnable.

### Exposé de l'invention

La présente invention concerne un dispositif d'isolation de fond de réservoir, par exemple cryogénique, comprenant un ensemble matelassé formé d'au moins une couche de feutre et d'un tissu cryotechnique de manière à former un matelas de gaz isolant à la surface dudit fond de réservoir, caractérisé en ce qu'il comprend une armature de fixation dudit ensemble sur le fond du réservoir.

Avantageusement l'ensemble matelassé a la forme d'une calotte sphérique. Le tissu comprend plusieurs morceaux en forme de secteurs circulaires assemblés entre eux par un de leurs rayons pour former une calotte sphérique. Les couches de feutre sont fixées à ladite calotte sphérique au moyen de bandes auto-agrippantes. Ladite calotte sphérique comprend au moins un passant disposé le long de chacun des rayons des secteurs circulaires. Une pièce centrale est fixée sur ladite calotte sphérique. L'armature comprend des éléments linéaires flexibles, par exemple des tubes en composite verre-résine époxyde, disposés chacun dans au moins un passant et fixés, en une de leurs extrémités, à la pièce centrale.

Avantageusement l'ensemble des couches en feutre a une épaisseur comprise entre 20 mm et 100 mm.

Dans un exemple de réalisation le feutre comprend un polyester à frisure hélicoïdale et un liant en copolymère d'acétate de vinyle ajouté dans la proportion d'environ 20%. Le tissu cryotechnique est un tissu de verre aluminisé double face. Ce tissu aluminisé est de classification d'inflammabilité M1, de masse surfacique inférieure à 250 grammes au mètre carré et de contrainte à rupture en traction à 77 K supérieure à 100 MPa dans le sens chaîne-trame.

L'invention propose, ainsi, un dispositif d'isolation constitué d'un ensemble matelassé limitant les échanges thermiques de convection et de rayonnement dont la conception originale lui permet d'être intégré en une seule opération sur le fond concave ou convexe d'un réservoir susceptible de se trouver à une température cryogénique.

L'originalité d'un tel dispositif réside dans sa fixation, qui supprime toutes les opérations de traitement de surface, de projection de primaire de collage et de fixation des pions par collage, et dans sa forme, qui, en cas de présence de câbles électriques, autorise le cheminement de ceux-ci et supprime tous systèmes de fixations, collages ou serrages, sur le fond du réservoir.

Lors des mises en froid et en pression du réservoir, le dispositif de l'invention prend sa forme sans contraindre des pièces pouvant être sollicitées par la déformation de la structure. La réalisation de passants permettant le passage des tubes en composite, autorise le cheminement des câblages électriques jusqu'alors fixés sur le réservoir. Le câblage peut être intégré avant la mise en place du dispositif. Tous les efforts sont répartis le long de l'isolation et les problèmes de tenue en basse température des câbles électriques sont inexistants ; ceux-ci n'étant plus en contact avec la paroi du réservoir. Le démontage de ce dispositif est très rapide, et n'entraîne aucune dégradation du feutre formant le matelas isolant, étant donné qu'il n'est pas fixé sur le fond du réservoir. Le dispositif peut être plié pour son stockage et son transport. La conception de ce dispositif autorise plusieurs montages et démontages sans dégradation de celui-ci, ni de la structure à protéger, équipée de son câblage.

Dans un exemple de mise en oeuvre le dispositif de l'invention peut avantageusement être intégré au fond inférieur de l'étage supérieur cryogénique du lanceur Ariane 5, quand celui-ci est en zone de lancement (Guyane française).

### Brève description des dessins

La figure 1A illustre une vue de dessous, la figure 1B illustre une vue en coupe selon la coupe AA représentée sur la figure 1A, et la figure 1C illustre une vue de détail d'un dispositif d'isolation de l'art connu positionné sur un fond de réservoir cryogénique.

La figure 2 est une vue générale du dispositif de l'invention monté sur un exemple de fond de réservoir.

La figure 3 est une vue détaillée, selon la flèche F, du principe de fixation du dispositif de l'invention tel que représenté sur la figure 2.

La figure 4 est une vue en coupe B-B du dispositif de l'invention illustré sur la figure 3.

### Exposé détaillé de l'invention

Sur la figure 2 le dispositif d'isolation de l'invention 30 est disposé, à titre d'exemple, sur le fond convexe 31 d'un réservoir H² 32 du lanceur Ariane 5. Sur cette figure est représenté la trappe de visite 33.

Comme illustré sur les figures 2, 3 et 4 le dispositif de l'invention comprend un ensemble matelassé, en forme de calotte sphérique, comprenant un tissu cryotechnique 35 et au moins une couche de feutre 36 permettant de former un matelas de gaz isolant à la surface du fond de réservoir 31 et une armature 37 de fixation dudit ensemble sur ledit fond, la paroi du réservoir étant référencée 38. Le tissu 35 comprend plusieurs morceaux en forme de secteurs circulaires 40 assemblés entre eux, par couture ou par collage, par un de leurs rayons 41 pour former une calotte sphérique. La (ou les) couche(s) de feutre 36 est (sont) fixée(s) à ladite calotte au moyen de bandes autoagrippantes, par exemple de type crochet ou astrakan.

Le tissu comprend au moins un passant 42 disposé le long de chaque rayon 41 des secteurs 40. Une pièce centrale 43 est fixée sur celui-ci. L'armature 37 comprend des éléments linéaires flexibles, par exemple des tubes disposés chacun dans au moins un passant 42 et fixés à la pièce centrale 43 par emboîtement.

Le dispositif de l'invention comprend ainsi un tissu cryotechnique découpé en secteurs puis assemblé, par couture ou par collage, en une seule pièce. Le long de chaque assemblage de secteur au moins un passant 42 est réalisé de façon à permettre l'introduction des tubes. Au centre de la calotte sphérique, que forme ledit dispositif, la pièce centrale 43, fixée sur ledit tissu de verre, sert pour la fixation desdits tubes. Des bandes auto-agrippantes maintiennent le feutre sur le tissu.

Le dispositif de l'invention peut alors être fixé sur le réservoir en une seule opération de montage, la pièce centrale 43 venant se plaquer sur le fond du réservoir.

Le dispositif de l'invention combine ainsi le principe d'un "parapluie" de faible émissivité thermique, étudié de façon à épouser le fond d'un réservoir cryogénique à une distance suffisante pour former avec le matelas de feutre un matelas de gaz isolant, avec celui des systèmes de montage de type "tentes igloos". On obtient, ainsi, par fixation mécanique et flexion de tubes composites, une isolation dont l'armature est fixée sans contrainte et tient parfaitement sur le fond d'un réservoir, lors de mises en froid et en pression de celui-ci.

Dans un exemple de réalisation préférentiel de l'invention, le tissu cryotechnique est un tissu de verre aluminisé double face, de classification d'inflammabilité M1, ayant une masse surfacique inférieure à 250 grammes au mètre carré et une contrainte à rupture en traction à 77 K supérieure à 100 MPa, dans le sens chaîne et trame. Le feutre d'une épaisseur de 20 à 100 mm est de préférence un polyester à frisure hélicoïdale, le liant est un copolymère d'acétate de vinyle, ajouté dans la proportion de 20 %. La pièce centrale 43 permet de fixer les tubes en composites à une distance d'environ 60 mm du centre de la calotte sphérique. La pièce centrale 43 et les tubes de l'armature sont en composite, en fibre de verre, très légers ou en aluminium.

## Revendications

1. Dispositif d'isolation de fond de réservoir comprenant un ensemble matelassé formé d'au moins une couche de feutre (36) et d'un tissu cryotechnique (35) de manière à former un matelas de gaz isolant à la surface dudit fond de réservoir, **caractérisé en ce qu'**il comprend une armature (37) de fixation dudit ensemble sur le fond du réservoir.

2. Dispositif selon la revendication 1, dans lequel le réservoir est un réservoir cryogénique.

3. Dispositif selon la revendication 1, dans lequel l'ensemble matelassé a la forme d'une calotte sphérique.

4. Dispositif selon la revendication 3, dans lequel le tissu comprend plusieurs morceaux en forme de secteurs circulaires (40) assemblés entre eux par un de leurs rayons (41) pour former une calotte sphérique.

5. Dispositif selon la revendication 4, dans lequel les couches de feutre sont fixées à ladite calotte sphérique au moyen de bandes auto-agrippantes.

6. Dispositif selon la revendication 4, dans lequel ladite calotte sphérique comprend au moins un passant (42) disposé le long de chacun des rayons des secteurs circulaires.

7. Dispositif selon la revendication 6, dans lequel une pièce centrale (43) est fixée sur ladite calotte sphérique.

8. Dispositif selon la revendication 7, dans lequel l'armature comprend des éléments linéaires flexibles disposés chacun dans au moins un passant (42) et fixés, en une de leurs extrémités, à la pièce centrale (43).

9. Dispositif selon la revendication 8, dans lequel les éléments linéaires sont des tubes en composite verre-résine époxyde.

10. Dispositif selon la revendication 1, dans lequel l'ensemble des couches en feutre a une épaisseur comprise entre 20 mm et 100 mm.

11. Dispositif selon la revendication 10 dans lequel le feutre comprend un polyester à frisure hélicoïdale et un liant en copolymère d'acétate de vinyle ajouté dans la proportion d'environ 20%.

12. Dispositif selon la revendication 1, dans lequel le tissu cryotechnique est un tissu de verre aluminisé double face.

13. Dispositif selon la revendication 12, dans lequel le tissu cryotechnique est de classification d'inflammabilité M1, de masse surfacique inférieure à 250 grammes au mètre carré et de contrainte à rupture en traction à 77 K supérieure à 100 MPa dans le sens chaîne trame.
